# EUROPÄISCHE PATENTSCHRIFT

(11) **EP 1 375 727 B1**
(45) Veröffentlichungstag und Bekanntmachung des Hinweises auf die Patenterteilung: **13.12.2006**
(21) Anmeldenummer: 03008224.2
(22) Anmeldetag: 09.04.2003
(51) Int. Cl.: D06F 39/06, D06F 39/08

(54) **Waschmaschine**
Washing machine
Machine à laver

(30) Priorität: 22.06.2002 DE 10227958
(43) Veröffentlichungstag der Anmeldung: 02.01.2004
(73) Patentinhaber: Electrolux Home Products Corporation N.V., 1930 Zaventem (BE)
(72) Erfinder: Neusser, Horst, 90478 Nürnberg (DE)
(74) Vertreter: Baumgartl, Gerhard Willi

(56) Entgegenhaltungen:
- DE-A- 3 811 582
- DE-A- 3 811 583
- DE-A- 4 140 094
- DE-A- 4 210 782
- DE-A- 4 330 079
- US-A- 4 754 622
- US-A- 5 167 722
- US-A- 5 582 039

## Beschreibung

Die Erfindung betrifft eine Waschmaschine, insbesondere eine programmgesteuerte Haushaltswaschmaschine, mit einer drehbaren Waschtrommel zur Aufnahme von Waschgut, wobei ein Leitungssystem vorhanden ist, mit dem Waschflotte aus dem Bereich unterhalb der Waschtrommel in den oberen Bereich der Waschtrommel gefördert und dort auf das Waschgut in der Waschtrommel gespritzt werden kann, wobei im Endbereich des Leitungssystems Mittel zur Umlenkung der aus dem Leitungssystem austretenden Waschflotte angeordnet sind und die Mittel so ausgebildet sind, dass sie den aus dem Leitungssystem austretenden Strahl der Waschflotte in einen sich verbreiternden Sprühstrahl auffächern.

Eine Waschmaschine der gattungsgemäßen Art ist aus der DE 42 10 782 A1 bekannt. Der Sprühstrahl wird dabei in einer Ebene aufgefächert und auf die in der Waschtrommel befindliche Wäsche in axialer Richtung verteilt aufgesprüht. Die US 4,754,622 zeigt eine Einsprüheinrichtung für eine Waschmaschine, die eine Düse zeigt, die so ausgestaltet ist, dass variierende Wasserdrücke in der Zuführleitung dieser Waschmaschine kompensiert-werden können. Die US 5,167,722 beschreibt ein Verfahren zum Spülen von Wäsche nach einem Waschzyklus, wobei es hier lediglich um das Zuführen von Wasser zum Spülen der Wäsche geht. Dabei befindet sich die Wäsche beim Einspülen des Wassers an der Trommelwand einer Waschtrommel mit vertikaler Drehachse.

Die in der DB 199 34 579 A1 offenbarte und beschriebene Waschmaschine wäscht Waschgut, das in einer drehbaren Waschtrommel aufgenommen ist. Zur Erzielung eines effizienten Waschvorgangs ist vorgesehen, dass mittels eines Leitungssystems Waschflotte aus dem Laugenbehälter, der sich unterhalb der Waschtrommel befindet, in den oberen Bereich der waschtrommel gefördert und von dort auf das Waschgut gespritzt wird. Es ergibt sich eine gute Benetzung bzw. Flutung des Waschguts mit der Waschflotte. Dennoch wird zur Durchführung des Waschvorgangs nur ein relativ geringes Vo-lumen Wasser verbraucht, so dass die gattungsgemäße Waschmaschine auch in ökologischer Hinsicht positiv zu beurteilen ist.

Bei derartigen Waschmaschinen hat es sich jedoch als nachteilhaft herausgestellt, dass es durch die von oben auf das Waschgut gespritzte Waschflotte zu einer erheblichen Schaumbildung kommt, die zum Überschäumen der Waschmaschine führen kann. Weiterhin hat sich die Forderung ergeben, die Effizienz des Waschvorgangs weiter zu verbessern.

Ausgehend hiervon liegt der Erfindung die Aufgabe zugrunde, eine Waschmaschine der eingangs definierten Art derart weiterzubilden, dass bei weiterer Erhöhung der Effizienz des Waschvorgangs die Schaumbildung vermindert wird.

Die Lösung dieser Aufgabe wird durch die Erfindung, wie in Anspruch 1 definiert, erreicht.

Hierdurch wird erreicht, dass die von oben auf das Waschgut in der Waschtrommel gelangende Spülflotte besser verteilt niedergeht, was nicht nur die Benetzung des Waschguts mit Spülflotte verbessert und somit die Effizienz des Waschvorgangs erhöht, sondern auch dazu führt, dass die Schaumbildung reduziert wird. Der aufgefächerte Sprühstrahl der Waschflotte hat nur eine geringe Masse bezogen auf die Fläche, auf die er niedergeht. Hat sich Schaum gebildet, werden durch den aufgefächerten Sprühstrahl größere Schaumblasen zerkleinert und dadurch ein Überschäumen der Waschmaschine wirkungsvoll verhindert. Durch den erfindungsgemäß umgelenkten und aufgefächerten Strahl der Waschflotte wird eine optimale Flutung des Waschguts durch die Waschflotte erzielt.

Hinsichtlich des Winkels der Umlenkung hat es sich als vorteilhaft herausgestellt, dass dieser mindestens 60°, vorzugsweise 90°, beträgt. Ein besonders gutes Waschergebnis lässt sich erreichen, wenn das Leitungssystem im Endbereich den Strahl der Waschflotte im Wesentlichen in radialer Waschtrommelrichtung zuführt und die Mittel zum Umlenken den Strahl zumindest teilweise in axialer Wachtrommelrichtung und in Umfangsrichtung der Waschtrommel umlenken.

Gemäß einer weiteren Ausführung der Erfindung ist vorgesehen, dass die Mittel ein Leitformstück aufweisen, wobei sich das Leitformstück zur Umlenkung des Strahls in Umfangsrichtung der Waschtrommel vom Endbereich des Leitungssystems aus symmetrisch erstreckt.

Eine einfache Fertigung des Leitformstücks bei gleichzeitiger hoher Effizienz des Umlenkvorgangs des Flottenstrahls lässt sich dadurch schaffen, dass das Leitformstück im Endbereich des Leitungssystems in einem Schnitt, der in axiale Waschtrommelrichtung und in radiale Waschtrommelrichtung verläuft, im Wesentlichen die Form eines Viertelkreises aufweist.

Besonders vorteilhaft ist es, wenn die Mittel in Form eines Leitbleches ausgebildet sind, wobei die Querschnittsform des Leitblechs in einem Schnitt, der in axiale Waschtrommelrichtung und in radiale Waschtrommelrichtung verläuft, vom Endbereich des Leitungssystems ausgehend von der Form des erwähnten viertelkreises in Umfangsrichtung stetig flacher wird.

Hinsichtlich der Ausdehnung des Leitblechs hat es sich als günstig erwiesen, wenn es sich über einen Umfangswinkel erstreckt, der zwischen 20° und 60° liegt.

In der Zeichnung ist ein Ausführungsbeispiel der Erfindung dargestellt. Es zeigen:
- FIG 1: schematisch die Vorderansicht einer Waschmaschine,
- FIG 2: schematisch die Seitenansicht im Schnitt mit der Darstellung des Sprühstrahlverlaufs,
- FIG 3: die zu FIG 2 entsprechende Draufsicht auf die Waschmaschine,
- FIG 4: die Vorderansicht eines Ausschnitts aus dem oberen Bereich der Waschtrommel,
- FIG, 5: die zu FIG 4 zugehörige Draufsicht,
- FIG 6: den Schnitt A-B gemäß FIG 4 und
- FIG 7: den Schnitt C-D gemäß FIG 4.

In FIG 1 ist schematisch eine Waschmaschine 1 zu sehen, in der eine drehbare Waschtrommel 2 in bekannter Weise angeordnet ist. Von der Waschtrommel 2 führt ein Leitungssystem 3 zum Laugenbehälter 11, der unterhalb der Waschtrommel 2 angeordnet ist. Von dort aus führt ein Leitungssystem 4 in den Bereich oberhalb der Waschtrommel 2. In diesem Leitungssystem 4 ist eine Förderpumpe 12 angeordnet.

Mittels des Leitungssystems 3 und 4 sowie der Pumpe 12 ist es damit möglich, Waschflotte aus dem Bereich 5 unterhalb der Waschtrommel 2 in den oberen Bereich 6 der Waschtrommel 2 zu fördern.

Im Endbereich 7 des Leitungssystems 3, 4 tritt die geförderte Waschflotte aus und ergießt sich auf das sich in der Waschtrommel 2 befindliche Waschgut.

Zur Verminderung der Schaumbildung sowie zur Erhöhung der Effizienz des Waschvorgangs trifft der Strahl der Waschflotte aus dem Endbereich 7 nicht gebündelt auf das Waschgut, sondern er wird durch Mittel 8 zum Umlenken des Strahls in Form eines Leitblechs umgelenkt.

In den Figuren 2 und 3 ist dies in der Seitenansicht bzw. in der Draufsicht zu sehen.

In FIG 2 ist zu erkennen, dass das Leitungssystem 4 im Endbereich 7 in radiale Waschtrommelrichtung R (hier: in Richtung der Vertikalen) in den Bereich der Waschtrommel 2 eintritt. Das Leitblech 8 lenkt den Strahl der Waschflotte von der radialen Waschtrommelrichtung R um 90° in die axiale Waschtrommelrichtung A um den Umlenkwinkel α, der vorliegend 90° beträgt, um.

Entsprechend ist in FIG 3 zu sehen, dass der Strahl auch in Umfangsrichtung U der Waschtrommel 2 um den Umlenkwinkel β, der ebenfalls 90° beträgt, umgelenkt wird. Wie aus der Zusammenschau der Figuren 2 und 3 ersichtlich wird, ergibt sich also eine Auffächerung des Sprühstrahls, was dazu führt, dass die einzelnen Wassertröpfchen gut verteilt auf das Waschgut gelangen.

Details zur Ausgestaltung des Leitblechs 8 sind in den Figuren 4 bis 7 zu erkennen, wobei in den Figuren 4 und 5 auch der Verlauf des Sprühstrahls skizziert wurde.

In FIG. 4 ist in der Vorderansicht der obere Bereich der Waschtrommel 2 dargestellt. Entsprechend zeigt FIG 5 die zugehörige Draufsicht. Zunächst ist zu erkennen, dass das Leitblech 8 die Form eines Reflektors aufweist (s. insbesondere FIG 5). Damit wird erreicht, dass ein gleichmäßiges Besprühen des Waschguts mit Waschflotte erreicht werden kann, wenn diese über das Leitungssystem 3, 4 in den Bereich der Waschtrommel 2 eintritt. Wie in FIG 4 gesehen werden kann, beträgt der Umfangswinkel χ, über den sich das Leitblech 8 in Umfangsrichtung der Waschtrommel 2 erstreckt, ca. 45°.

Die Ausformung des Leitblechs 8 in einem Schnitt in axiale Waschtrommelrichtung A und in radiale Waschtrommelrichtung R geht aus den Figuren 6 und 7 hervor.

FIG 6 zeigt die Schnittdarstellung gemäß dem Schnitt A-B nach FIG 4. Es handelt sich hier um den Schnitt in Höhe des Leitungssystems 4. Das Leitblech 8 ist in diesem Bereich so ausgebildet, dass es im Wesentlichen die Form eines Viertelkreises 9 aufweist.

In Umfangsrichtung U und mit zunehmender Entfernung vom Endbereich 7 des Leitungssystems 4 wird die Form des Leitbleches 8 immer flacher. Wie es in FIG 7 gesehen werden kann, weist das Leitblech 8 im Bereich des Schnitts C-Dgemäß FIG 4 bereits einen weitgehend flachen Verlauf 10 auf. Hierdurch wird die sich hier befindliche Waschflotte nur noch um einen geringeren Winkel umgeleitet.

Insgesamt ergibt sich durch die Ausformung des Leitblechs 8 eine Umlenkung des Strahls der Waschflotte, so dass der gesamte Innenbereich der Waschtrommel benetzt und damit das Waschgut optimal mit Flüssigkeit versorgt wird.

Durch den aufgefächerten Strahl der Waschflotte ist die Schaumbildung in der Waschtrommel 2 minimal.

### Bezugszeichenliste

- 1: Waschmaschine
- 2: Waschtrommel
- 3: Leitungssystem
- 4: Leitungssystem
- 5: Bereich unterhalb der Waschtrommel
- 6: oberer Bereich der Waschtrommel
- 7: Endbereich des Leitungssystems
- 8: Mittel zum Umlenken (Leitblech)
- 9: Viertelkreisform
- 10: flacher Abschnitt.
- 11: Laugenbehälter
- 12: Förderpumpe

- α: Umlenkwinkel
- β: Umlenkwinkel
- χ: Umfangswinkel

- R: radiale Waschtrommelrichtung
- A: axiale Waschtrommelrichtung
- U: Umfangsrichtung der Waschtrommel

## Patentansprüche

1. Waschmaschine (1), insbesondere programmgesteuerte Haushaltswaschmaschine, mit einer drehbaren Waschtrommel (2) zur Aufnahme von Waschgut, wobei ein Leitungssystem (3, 4) vorhanden ist, mit dem Waschflotte aus dem Bereich (5) unterhalb der Waschtrommel (2) in den oberen Bereich (6) der Waschtrommel gefördert und dort auf das Waschgut in der Waschtrommel (2) gespritzt werden kann, wobei im Endbereich (7) des Leitungssystems (3, 4) Mittel (8) zur Umlenkung der aus dem Leitungssystem (3, 4) austretenden Waschflotte angeordnet sind und die Mittel (8) so ausgebildet sind, dass sie den aus dem Leitungssystem (3, 4) austretenden Strahl der Waschflotte in einen sich verbreiternden Sprühstrahl auffächern, wobei die Mittel (8) ein Leitformstück aufweisen, welches den Strahl der Waschflotte in zwei zueinander senkrechte Richtungen umlenkt, **dadurch gekennzeichnet, dass** das Leitungssystem (3, 4) im Endbereich (7) den Strahl der Waschflotte im Wesentlichen in radialer Waschtrommelrichtung (R), insbesondere in vertikaler Richtung, zuführt und die Mittel (8) den Strahl zumindest teilweise in axialer Waschtrommelrichtung (A) und in Umfangsrichtung (U) der Waschtrommel (2) umlenken.

2. Waschmaschine nach Anspruch 1, **dadurch gekennzeichnet, dass** der Winkel (α, β) der Umlenkung mindestens 60°, vorzugsweise 90°, beträgt.

3. Waschmaschine nach Anspruch 1 oder 2, **dadurch gekennzeichnet, dass** das Leitformstück (8) in Umfangsrichtung (U) der Waschtrommel (2) vom Endbereich (7) des Leitungssystems (3, 4) aus symmetrisch erstreckt.

4. Waschmaschine nach Anspruch 3, **dadurch gekennzeichnet, dass** das Leitformstück (8) im Endbereich des Leitungssystems (3, 4) in einem Schnitt, der in axiale Waschtrommelrichtung (A) und in radiale Waschtrommelrichtung (R) verläuft, im Wesentlichen die Form eines Viertelkreises (9) aufweist.

5. Waschmaschine nach Anspruch 4, **dadurch gekennzeichnet, dass** die Mittel (8) in Form eines Leitbleches (8) ausgebildet sind, wobei die Querschnittsform des Leitblechs (8) in einem Schnitt, der in axialer Waschtrommelrichtung (A) und in radialer Waschtrommelrichtung (R) verläuft, vom Endbereich (7) des Leitungssystems (3, 4) ausgehend von der Form des Viertelkreises (9) in Umfangsrichtung (U) stetig flacher wird.

6. Waschmaschine nach einem der Ansprüche 3 bis 5, **dadurch gekennzeichnet, dass** sich das Leitformstück (8) über einen Umfangswinkel (X), der zwischen 20° und 60° liegt, erstreckt, über den sich das Leitformstück (8) in Umfangsrichtung (U) der Waschtrommel (2) erstreckt.

## Claims

1. Washing machine (1), in particular program-controlled household washing machine, having a rotatable washing drum (2) to receive laundry, wherein a flow system (3, 4) is present, with which washing liquid may be conveyed from the region (5) below the washing drum (2) into the upper region (6) of the washing drum and may be sprayed there onto the laundry in the washing drum (2), wherein in the end region (7) of the flow system (3, 4), means (8) are arranged to deflect the washing liquid emerging from the flow system (3, 4) and the means (8) are designed so that they fan out the jet of the washing liquid emerging from the flow system (3, 4) into a widening spray jet, wherein the means (8) have a guiding moulded piece which deflects the jet of washing liquid in two directions which are vertical to one another, **characterised in that** the flow system (3, 4) in the end region (7) feeds the jet of washing liquid essentially in radial washing drum direction (R), in particular in vertical direction, and the means (8) deflect the jet at least partly in axial washing drum direction (A) and in peripheral direction (U) of the washing drum (2).

2. Washing machine according to claim 1, **characterised in that** the angle (α, β) of deflection is at least 60°, preferably 90°.

3. Washing machine according to claim 1 or 2, **characterised in that** the guiding moulded piece (8) extends symmetrically in peripheral direction (U) of the washing drum (2) from the end region (7) of the flow system (3, 4).

4. Washing machine according to claim 3, **characterised in that** the guiding moulded piece (8) in the end region of the flow system (3, 4) has essentially the shape of a quarter circle (9) in a section which runs in axial washing drum direction (A) and in radial washing drum direction (R).

5. Washing machine according to claim 4, **characterised in that** the means (8) are designed in the form of a guiding plate (8), wherein the cross-sectional shape of the guiding plate (8) becomes continuously flatter from the end region (7) of the flow system (3, 4) starting from the shape of the quarter circle (9) in peripheral direction (U) in a section which runs in axial washing drum direction (A) and in radial washing drum direction (R).

6. Washing machine according to one of claims 3 to 5, **characterised in that** the guiding moulded piece (8) extends over a peripheral angle (X) which lies between 20° and 60°, over which the guiding moulded piece (8) extends in peripheral direction (U) of the washing drum (2).

## Revendications

1. Machine à laver (1), en particulier machine à laver domestique commandée par programme, avec un tambour de lavage tournant (2) pour la réception des pièces à laver, où un système de conduits (3,4) est prévu au moyen duquel un bain détergeant est convoyé de la zone (5) en dessous du tambour de lavage (2) dans la zone supérieure (6) du tambour de lavage et y peut être projeté sur les pièces à laver dans le tambour de lavage (2), où dans la zone d'extrémité (7) du système de conduits (3,4) des moyens (6) pour dévier le bain détergeant sortant du système de conduits (3,4) sont disposés, et les moyens (8) sont réalisés de manière à amener le jet de bain détergeant sortant du système de conduits (3,4) en un jet de pulvérisation s'élargissant, où les moyens (8) présentent une pièce formée de guidage qui dévie le jet du bain détergeant dans deux directions perpendiculaires l'une à l'autre, **caractérisée en ce que** le système de conduits (3,4) achemine dans la zone d'extrémité (7) le jet de bain détergeant sensiblement dans la direction radiale de tambour de lavage (R), en particulier dans la direction verticale, et **en ce que** les moyens (8) dévient le jet au moins partiellement dans la direction axiale de tambour de lavage (A) et dans la direction périphérique (U) du tambour de lavage (2).

2. Machine à laver selon la revendication 1, **caractérisée en ce que** l'angle (α,β) de la déviation est au moins de 60°, de préférence de 90°.

3. Machine à laver selon la revendication 1 ou 2, **caractérisée en ce que** la pièce formée de guidage (8) s'étend d'une manière symétrique dans la direction périphérique (U) du tambour de lavage (2) de la zone d'extrémité (7) du système de conduits (3,4).

4. Machine à laver selon la revendication 3, **caractérisée en ce que** la pièce formée de guidage (8) présente dans la zone d'extrémité du système de conduits (3,4) en une coupe, qui s'étend dans la direction axiale de tambour de lavage (A) et dans la direction radiale de tambour de lavage (R), sensiblement la forme d'un quart de cercle.

5. Machine à laver selon la revendication 4, **caractérisée en ce que** les moyens (8) sont réalisés sous la forme d'une tôle de chicane, où la forme en section transversale de la tôle de chicane (8) devient continuellement plus plate dans une coupe, qui s'étend dans la direction axiale de tambour de lavage (A) et dans la direction radiale tambour de lavage (R), de la zone d'extrémité (7) du système de conduits (3,4) en partant de la forme du quart de cercle (9) dans la direction périphérique (U).

6. Machine à laver selon l'une des revendications 3 à 5, **caractérisée en ce que** la pièce formée de guidage (8) s'étend sur un angle périphérique (X), qui se situe entre 20° et 60°, sur lequel s'étend la pièce formée de guidage (8) dans la direction périphérique (U) du tambour à laver (2).
